# EUROPÄISCHE PATENTSCHRIFT

(11) **EP 1 172 128 B1**
(45) Veröffentlichungstag und Bekanntmachung des Hinweises auf die Patenterteilung: **12.05.2004**
(21) Anmeldenummer: 00115233.9
(22) Anmeldetag: 13.07.2000
(51) Int. Cl.: A63B 69/00

(54) **Golfübungsgerät**
Golf training device
Dispositif d'entraînement au golf

(43) Veröffentlichungstag der Anmeldung: 16.01.2002
(73) Patentinhaber: Chou, Jason, Taichung City (TW)
(72) Erfinder: Chou, Jason, Taichung City (TW)
(74) Vertreter: Patentanwälte Hauck, Graalfs, Wehnert, Döring, Siemons, Schildberg

(56) Entgegenhaltungen:
- WO-A-89/00065
- US-A- 4 741 536
- US-A- 5 022 152
- US-A- 5 513 847
- US-A- 5 989 129
- US-A- 5 997 405

## Beschreibung

Die Erfindung betrifft ein Golfgerät, insbesondere ein Trainingsgerät für Golfspiel.

In Fig. 1 ist ein bereits zum Patent angemeldetes Golfgerät desselben Erfinders gezeigt. Dieses Golfgerät hat zwar eine sehr hohe Qualität, weist jedoch noch folgende Nachteile auf:
1. Da die Reibungskraft groß ist, kann der Golfball nach dem Schlag nicht reibungslos drehen, so dass das erfasste Signal nicht exakt ist.
2. Der Schlag führt zu einem Verschleiß der Bauteile, so dass die Lebens-dauer verkürzt wird.

Die US-A-5,997,405 offenbart ein Golfgerät mit einer scheibenförmigen Gummiunterlage, einer weiteren Platte, einem Anzeigegerät, einem Starter und einer Schlagvorrichtung. Das Anzeigegerät umfasst einen optischen Sensor, der angrenzend an einem auf einem axialen Schaft drehbar gelagerten Rad angeordnet ist, Drehbewegungen dieses Rades erfasst und ein entsprechendes Signal an einem Prozessor weitergibt, der wiederum ein entsprechendes Signal an das Anzeigegerät überträgt.

Der Erfindung liegt daher die Aufgabe zugrunde, ein Golfgerät zu schaffen, das die Reibungskraft reduziert und eine reibungslose Drehung gestattet.

Diese Aufgabe wird erfindungsgemäß mit den Merkmalen des Anspruchs 1 gelöst. Vorteilhafte Ausgestaltungen sind in den weiteren Ansprüchen beschrieben.

Erfindungsgemäß ist vorgesehen, dass die Schlagvorrichtung ein schalenförmiges Gehäuse umfaßt, das einen Rand aufweist, der mit einer Vielzahl von Löchern für Schrauben versehen ist, durch die das Gehäuse auf der künstlichen Wiese und der Gummiunterlage befestigt werden kann. Hierbei weist das Gehäuse am Scheitelpunkt eine Öffnung auf, die an der Innenseite von einer Lagerbuchse umgeben ist, in der ein horizontales Lager aufgenommen ist, wobei ein Achsrohr durch die Öffnung hindurchgeht und mit einer Drehscheibe verbunden ist, die mit beabstandeten Lichtblenden versehen ist und unter der ein vertikales Lager vorgesehen ist, das in einer Lagerbuchse auf dem Boden aufgenommen ist. Ein Sensor erfaßt durch Drehen der Drehscheibe ein Signal, das über eine Signalübertragungsleitung an das Anzeigegerät gesendet wird. Über dem Gehäuse ist ein Kugellager vorgesehen, das in einem Lagerkasten und einem Boden aufgenommen ist und über eine Stange mit einem Golfball verbunden ist. Eine Schraube, um die eine Feder gelegt ist, wird von unten in das Achsrohr geschoben, deren Ende aus dem Lagerkasten herausragt, und wird mit einer Mutter gesichert, wodurch der Lagerkasten drehbar auf dem Gehäuse befestigt ist.

Im folgenden wird die Erfindung anhand der beigefügten Zeichnungen näher erläutert. Es zeigen:
- Figur 1: eine perspektivische Darstellung der herkömmlichen Lösung,
- Figur 2: eine Explosionsdarstellung der erfindungsgemäßen Schlagvorrichtung,
- Figur 3: eine perspektivische Darstellung der Erfindung,
- Figur 4: eine Schnittdarstellung der erfindungsgemäßen Schlagvorrichtung,
- Figur 5: eine Darstellung der vertikalen Bewegung des Golfballs,
- Figur 6: eine Darstellung der horizontalen Drehung des Golfballs,
- Figur 7: eine Schnittdarstellung des horizontalen Lagers,
- Figur 8: eine Schnittdarstellung des vertikalen Lagers,
- Figur 9: eine Darstellung der Erfindung beim Einsatz,
- Figur 10: einen Schaltplan der Erfindung.

Wie aus Figur 2 bis 4 ersichtlich, besteht die Erfindung im wesentlichen aus einer Gummiunterlage (10), einer künstlichen Wiese (20), einer Plastikplatte (30), einem Anzeigegerät (40), einem Starter (50) und einer Schlagvorrichtung (60).

Die Gummiunterlage (10) ist scheibenförmig und mit einem Handgriff (11) zum Tragen versehen.

Die künstliche Wiese (20) liegt auf der Gummiunterlage (10).

Die Plastikplatte (30) ist mittels Schrauben (31) an einer Seite der Gummiunterlage (10) befestigt.

Das Anzeigegerät (40) und der Starter (50) sind auf der Plastikplatte (30) angeordnet.

Die Schlagvorrichtung (60) ist an einer geeigneten Stelle auf der künstlichen Wiese (20) und der Gummiunterlage (10) vorgesehen, wobei
die Schlagvorrichtung (60) ein schalenförmiges Gehäuse (61) umfaßt, das einen Rand aufweist, der mit einer Vielzahl von Löchern (62) für Schrauben (63) versehen ist, durch die das Gehäuse (61) auf der künstlichen Wiese (20) und der Gummiunterlage (10) befestigt werden kann, wobei das Gehäuse (61) am Scheitelpunkt eine Öffnung (64) aufweist, die an der Innenseite von einer Lagerbuchse (65) umgeben ist, in der ein horizontales Lager (66) aufgenommen ist, ein Achsrohr (67) durch die Öffnung (64) hindurchgeht und mit einer Drehscheibe (68) verbunden ist, die mit beabstandeten Lichtblenden (69) versehen ist und unter der ein vertikales Lager (72) vorgesehen ist, das in einer Lagerbuchse (75) auf dem Boden (74) aufgenommen ist, und ein Sensor durch Drehen der Drehscheibe ein Signal erfaßt, das über eine Signalübertragungsleitung (71) an das Anzeigegerät (40) gesendet wird.

Über dem Gehäuse (61) ist ein Kugellager (78) vorgesehen, das in einem Lagerkasten (76) und einem Boden (77) aufgenommen ist und über eine Stange (79) mit einem Golfball (80) verbunden ist, wobei eine Schraube (82), um die eine Feder (81) gelegt ist, von unten in das Achsrohr (67) geschoben wird, deren Ende aus dem Lagerkasten (76) herausragt und mit einer Mutter (83) gesichert wird, wodurch der Lagerkasten (76) drehbar auf dem Gehäuse (61) befestigt ist.

Bei der Montage wird das horizontale Lager (66) in die Lagerbuchse (65) des Gehäuses (61) gepreßt und darin festgeklemmt, wodurch die Reibungskraft zwischen dem Achsrohr (67) und dem Gehäuses (61) reduziert wird, wenn das Achsrohr (67) dreht. Das vertikale Lager (72) unter der Drehscheibe (68) wird ebenfalls in der Lagerbuchse (75) des Bodens (74) festgeklemmt, wodurch auch eine Reduzierung der Reibungskraft erreicht wird.

Das horizontale und vertikale Lager (66), (72) dienen dazu, ein reibungsloses Drehen des Achsrohrs (67) zu gewährleisten, wenn der Golfball (80) geschlagen wird und somit eine horizontale oder vertikale Vektorkraft erzeugt wird, wobei der Golfball (80) horizontal um 360° gedreht und vertikal um 0 bis 30° bewegt werden kann, wie Figur 5 bis 8 zeigen, und der Sensor (70) durch Drehen der Drehscheibe (68) ein Signal erfaßt.

Beim Einsatz, wie Figur 9 zeigt, schlägt der Benutzer mit einem Schläger den Golfball (80), wodurch die Stange (79) und das Kugellager (78) mitbewegt werden, so daß der Lagerkasten (76) dreht, der das Achsrohr (67) und somit die Drehscheibe (68) im Gehäuse (61) mitführt. Da die Drehscheibe (68) dreht, wird das Licht durch die Lichtblenden (69) diskontinuierlich unterbrochen, wodurch der Sensor (70) ein entsprechendes Signal erfaßt, das über die Signalübertragunsleitung (71) an das Anzeigegerät (40) gesendet und dort angezeigt wird. Daher kann der Benutzer die Schlagergebnisse lesen.

Das Anzeigegerät (40) enthält einen Mikroprozessor, der die über die Signalübertragunsleitung (71) empfangene Pulszahl kalkulieren kann, so daß das Anzeigegerät (40) Informationen, wie Lochnummer, Lochabstand, Schlägenzahl, Par, Schlagweite, Schlaggeschwindigkeit, Schlagrichtung, Windrichtung, Windgeschwindigkeit usw, anzeigen kann, wodurch ein Golfspiel auf einem Golfplatz mit 18 Löchern imitiert werden kann.

Die Feder (81), die um die Schraube (82) gelegt ist, die von unten in das Achsrohr (67) geschoben wird, aus dem Lagerkasten (76) herausragt und mit einer Mutter (83) gesichert wird, kann eine Dämpfungswirkung erzeugen.

Aufgrund der obengenannten Tatsachen weist die Erfindung folgende Vorteile auf:
1. hohe Dämpfungswirkung
2. kleine Reibungskraft
3. lange Lebensdauer
4. Anzeigemöglickeit der Ergebnisse

## Patentansprüche

1. Golfgerät mit einer scheibenförmigen Gummiunterlage (10) mit Handgriff (11), einer künstlichen Wiese (20), einer Plastikplatte (30), einem Anzeigegerät (40), einem Starter (50) und einer Schlagvorrichtung (60), wobei die Schlagvorrichtung (60) ein schalenförmiges Gehäuse (61) umfasst, das einen Rand aufweist, der mit einer Vielzahl von Löchern (62) für Schrauben (63) versehen ist, durch die das Gehäuse (61) auf der künstlichen Wiese (20) und der Gummiunterlage (10) befestigt werden kann, das Gehäuse (61) am Scheitelpunkt eine Öffnung (64) aufweist, die an der Innenseite von einer Lagerbuchse (65) umgeben ist, in der ein horizontales Lager (66) aufgenommen ist, ein Achsrohr (67) durch die Öffnung (64) hindurchgeht und mit einer Drehscheibe (68) verbunden ist, die mit beabstandeten Lichtblenden (69) versehen ist und unter der ein vertikales Lager (72) vorgesehen ist, das in einer Lagerbuchse (75) auf dem Boden (74) aufgenommen ist, und ein Sensor durch Drehen der Drehscheibe ein Signal erfasst, das über eine Signalübertragungsleitung (71) an das Anzeigegerät (40) gesendet wird.

2. Golfgerät nach Anspruch 1, **dadurch gekennzeichnet, dass** die künstliche Wiese (20) auf der Gummiunterlage (10) liegt.

3. Golfgerät nach Anspruch 1, **dadurch gekennzeichnet, dass** die Plastikplatte (30) mittels Schrauben (31) an einer Seite der Gummiunterlage (10) befestigt ist.

4. Golfgerät nach Anspruch 1, **dadurch gekennzeichnet, dass** das Anzeigegerät (40) und der Starter (50) auf der Plastikplatte (30) angeordnet sind.

5. Golfgerät nach Anspruch 1, **dadurch gekennzeichnet, dass** die Schlagvorrichtung (60) an einer geeigneten Stelle auf der künstlichen Wiese (20) und der Gummiunterlage (10) vorgesehen ist.

6. Golfgerät nach einem der vorhergehenden Ansprüche, **dadurch gekennzeichnet, dass** über dem Gehäuse (61) ein Kugellager (78) vorgesehen ist, das in einem Lagerkasten (76) und einem Boden (77) aufgenommen und über eine Stange (79) mit einem Golfball (80) verbunden ist, wobei eine Schraube (82), um die eine Feder (81) gelegt ist, von unten in das Achsrohr (67) geschoben wird, deren Ende aus dem Lagerkasten (76) herausragt und mit einer Mutter (83) gesichert wird, wodurch der Lagerkasten (76) drehbar auf dem Gehäuse (61) befestigt ist.

## Claims

1. Golf device comprising a disc-shaped rubber base (10) having a handle (11), a man-made lawn (20), a plastic plate (30), a display device (40), a starter (50) and a hitting device (60), the hitting device (60) comprising a dome-shaped housing (61), having a flange provided with a plurality of holes (62) for screws (63), wherein the housing (61) may be mounted on the man-made lawn (20) and the rubber base (10) using said screws (63), the housing (61) having an aperture (64) at its summit, the aperture having on its inside a bearing bush (65) in which a horizontal bearing (66) is received, whereby an axial tube (67) extends through the aperture (64) and is connected to a rotary disc (68) being provided with spaced light stops (69), a vertical bearing (72) being provided under-neath the rotary disc (68), the vertical bearing (72) being received in a bearing bush (75) on the base (74), and wherein a sensor detects a signal when the rotary disc is rotated, the signal being sent via a transmission line (71) to the display device (40).

2. Golf device according to claim 1, wherein the man-made lawn (20) is disposed on the rubber base (10).

3. Golf device according to claim 1, wherein the plastic plate (30) is attached to one side of the rubber base (10) by screws (31).

4. Golf device according to claim 1, wherein the display device (40) and the starter (50) are disposed on the plastic plate (30).

5. Golf device according to claim 1, wherein the hitting device (60) is provided on a suitable position on the man-made lawn (20) and the rubber base (10).

6. Golf device according to anyone of the preceding claims, wherein a ball bearing (78) is provided above the housing (61), and the ball bearing (78) is received in a bearing box (76) and a base (77) and is connected via a rod (78) to a golf ball (80), wherein a screw (82) having a spring (81) around it is inserted into the axial tube (67) from below, and its end projects from the bearing box (76) and is secured by a nut (83), whereby the bearing box (76) is rotatably mounted on the housing (61).

## Revendications

1. Appareil d'entraînement au golf avec une base en caoutchouc (10) en forme de plaque et avec une poignée (11), un gazon synthétique (20), un plateau en matière plastique (30), un appareil d'affichage (40), un dispositif de mise en marche (50) et un dispositif de frappe (60), le dispositif de frappe (60) incluant un boîtier en forme de coque (61), qui présente un bord, lequel est muni d'une pluralité de trous (62) destinés à des vis (63), grâce auxquelles le boîtier (61) peut être fixé sur le gazon synthétique (20) et la base en caoutchouc (10), le boîtier (61) présentant une ouverture (64) au niveau du sommet, laquelle est entourée sur le côté intérieur par une douille (65), dans laquelle est reçu un palier horizontal (66), un tube axial (67) passant à travers l'ouverture (64) et étant relié à un disque rotatif (68), qui est muni de diaphragmes écartés (69) et sous lequel est prévu un palier vertical (72), qui est reçu dans une douille (75) sur le fond (74), et un capteur détectant un signal lors de la rotation du disque rotatif, signal qui est envoyé par l'intermédiaire d'une ligne de transmission de signaux (71) à l'appareil d'affichage (40).

2. Appareil d'entraînement au golf selon la revendication 1, **caractérisé en ce que** le gazon synthétique (20) est posé sur la base en caoutchouc (10).

3. Appareil d'entraînement au golf selon la revendication 1, **caractérisé en ce que** le plateau en matière plastique (30) est fixé au moyen de vis (31) sur un côté de la base en caoutchouc (10).

4. Appareil d'entraînement au golf selon la revendication 1, **caractérisé en ce que** l'appareil d'affichage (40) et le dispositif de mise en marche (50) sont agencés sur le plateau en matière plastique (30).

5. Appareil d'entraînement au golf selon la revendication 1, **caractérisé en ce que** le dispositif de frappe (60) est prévu en un emplacement approprié sur le gazon synthétique (20) et la base en caoutchouc (10).

6. Appareil d'entraînement au golf selon l'une des revendications précédentes, **caractérisé en ce qu'**un palier à bille (78) est prévu sur le boîtier (61), palier qui est reçu dans une cage de palier (76) et un fond (77) et qui est relié à une balle de golf (80) par une tige (79), une vis (82), autour de laquelle est disposé un ressort (81), étant poussée par-dessous dans le tube axial (67), et dont l'extrémité fait saillie à l'extérieur de la cage de palier (76), et qui est fixée par un écrou (83), grâce à quoi la cage de palier (76) est fixée de manière à pouvoir tourner sur le boîtier (61).
